# EUROPÄISCHE PATENTSCHRIFT

(11) **EP 0 129 210 B1**
(45) Veröffentlichungstag und Bekanntmachung des Hinweises auf die Patenterteilung: **18.05.1988**
(21) Anmeldenummer: 84106795.2
(22) Anmeldetag: 14.06.1984
(51) Int. Cl.: B22C 15/00

(54) **Vorrichtung zum Verdichten von Giesserei-Formstoff**
Apparatus for compacting foundry moulding material
Machine pour compacter du matériau de moulage de fonderie

(30) Priorität: 15.06.1983 DE 3321622
(43) Veröffentlichungstag der Anmeldung: 27.12.1984
(73) Patentinhaber: BMD Badische Maschinenfabrik Durlach GmbH, 76227 Karlsruhe (DE)
(72) Erfinder: Müller, Günter, D-7500 Karlsruhe 41 (DE); Damm, Norbert, D-7521 Karlsdorf-Neuthard (DE); Kuppinger, Günter, D-7500 Karlsruhe 41 (DE)
(74) Vertreter: Brommer, Hans Joachim, Dr.-Ing.

(56) Entgegenhaltungen:
- DE-A- 3 238 712
- SOVIET INVENTIONS ILLUSTRATED, Derwent Publications Ltd., Section Mechanical. Woche 84/05, Nr. 84-028011/05 publiziert: März 14, 1984
- SOVIET INVENTIONS ILLUSTRATED, Derwent Publications Ltd., Section Mechanical. Woche B13, Zusammenfassung Nr. 25521B/13, publiziert Mai 10, 1979
- SOVIET INVENTIONS ILLUSTRATED, Derwent Publications Ltd., Section Mechanical. Woche D39, Zusammenfassung Nr. 71295D/39, publiziert November 4, 1981
- SOVIET INVENTIONS ILLUSTRATED, Derwent Publications Ltd., Section Mechanical. Woche E09, Zusammenfassung Nr. 17427E/09, publiziert April 14, 1982

## Beschreibung

Die Erfindung betrifft eine Vorrichtung zum Verdichten von Gießerei-Formstoff mittels Druckgas, bestehend aus einem einen Vordruckraum bildenden Druckbehälter für das Druckgas, einem darunter angeordneten Formraum aus Formkasten mit Füllrahmen und einer den Formkasten unten abschließenden Modellplatte mit Modell, auf das der Formstoff vor der Verdichtung lose aufgeschüttet wird, und einem zwischen dem Druckbehälter und dem Formraum angeordneten Ventil, dessen Verschlußorgan den Öffnungsquerschnitt des Ventils vorwiegend unter Wirkung des Druckes im Druckbehälter schlagartig freigibt und seine Öffnungsbewegung zumindest weitgehend in den Formraum hineingerichtet ist.

Eine derartige Vorrichtung ist durch die SU-1 006 042-A bekannt. Dabei ist das Verschlußorgan über nach oben ragende Führungsbolzen in Bohrungen der Bodenplatte des Druckbehälters verschiebbar geführt. Die Zuhaltung des Verschlußorgans erfolgt elektromagnetisch, wobei die Bauteile dieser elektromagnetischen Zuhaltung sowohl im Verschlußorgan als auch in der Bodenplatte angeordnet sind. Das Verfahren des Verschlußorgans aus der Öffnungslage in die Schließlage erfolgt durch Druckfedern, die auf den vorgenannten Führungsbolzen angeordnet sind und das Verschlußorgan in Schließrichtung belasten.

Damit das Verschlußorgan in der Schließlage den erheblichen Druckkräften im Druckbehälter zu widerstehen vermag, müssen starke und entsprechend große Magnete verwendet werden. Dadurch erhöht sich das Gewicht des Verschlußorganes und dementsprechend auch seine Öffnungszeit. Dies ist vor allem für solche Anlagen von Nachteil, wo auf hohe Druckanstiegsgeschwindigkeiten beim Öffnen des Verschlußorganes Wert gelegt wird.

Hiervon ausgehend liegt der vorliegenden Erfindung die Aufgabe zugrunde, unter Ausnutzung des Druckgefälles zwischen Druckbehälter und Formraum zur Öffnung des Verschlußorgans verbesserte Ausführungsformen vorzuschlagen, bei denen insbesondere eine schnelle Ventilöffnung gewährleistet ist.

Diese Aufgabe wird erfindungsgemäß dadurch gelöst, daß das Verschlußorgan innerhalb des Druckbehälters geführt an einer zentralen Führungsstange angeordnet ist, mittels derer es aus der Öffnungslage in die Schließlage bringbar ist und die mittels einer sie fixierenden Klemmeinrichtung in der Schließlage des Verschlußorgans festsetzbar ist.

Durch diese Maßnahmen ergibt sich der Vorteil, daß das Verschlußorgan auch bei hohen Drücken im Druckbehälter absolut dicht in der Schließstellung gehalten wird, daß es nur die zu seiner Eigenfestigkeit notwendige Materialstärke aufzuweisen braucht und somit leicht und entsprechend schnell zu öffnen ist.

Eine bevorzugte Ausführungsform der Erfindung besteht darin, daß das Verschlußorgan eine mit einer Vielzahl von Öffnungen, vorzugsweise Schlitzen versehene Ventilplatte ist, die mit einer oberhalb von ihr und zwischen Druckbehälter und Formraum angeordneten ortsfesten Platte mit einer Vielzahl von Öffnungen zusammenwirkt, wobei die Öffnungen von Ventilplatte und ortsfester Platte zur Bildung eines dichten Verschlusses gegeneinander versetzt sind und daß die Ventilplatte in der Schließlage mittels der Klemmeinrichtung fixiert und nach Lösen der Klemmeinrichtung mittels des Druckgases in den Formraum beschleunigbar ist. Ventilplatte und ortsfeste Platte können also jeweils nach Art eines Rostes mit gegenseitig versetzten Öffnungen ausgebildet sein.

Da in der Regel Formkasten und Füllrahmen rechteckig ausgebildet sind, weist die Ventilplatte mit Vorteil einen dem rechteckigen Querschnitt des Formraumes angepaßten rechteckigen Querschnitt auf, um auch dadurch einen größtmöglichen Öffnungsquerschnitt und eine gleichmäßige Verteilung des Druckgases auf die Formstoffoberfläche zu erreichen.

Um in der Schließlage einen absolut dichten Verschluß zu gewährleisten, empfiehlt es sich, das die Ventilplatte und die ortsfeste Platte auf den einander zugekehrten Flächen mit einem sämtliche Öffnungen umgebenden Dichtungsbelag versehen sind. Vorzugsweise sitzt dieser Dichtungsbelag auf der Ventilplatte.

Gemäß einer anderen Ausführungsform der Erfindung ist das Verschlußorgan als dünne Ventilplatte aus einem flexiblen Werkstoff ausgebildet, die eine Öffnung zwischen Druckbehälter und Formraum überdeckt, in der Schließlege randseitig dicht fixiert ist und nach Lösen der Klemmeinrichtung unter Wirkung des Druckgases zur Mitte hin und nach unten in den Formraum verdrängt wird.

Diese Ventilplatte kann beispielsweise aus Gummi, gummielastischem Kunststoff oder auch einem Kunststoff mit anderem Elastizitätsverhalten bestehen, wesentlich ist nur, daß Querschnitt und Werkstoff so ausgewählt sind, daß die Ventilplatte nach randseitiger Freigabe unter Wirkung des Druckgases schnellstmöglich in den Formraum hineingeklappt wird und dabei einen größtmöglichen Querschnitt der Öffnung freigibt. Auch hier wird die Öffnungsbewegung ausschließlich unter Wirkung des Druckgases durchgeführt, falls die randseitige Fixierung der Ventilplatte gelöst ist.

Diese Ausführungsform gibt die Möglichkeit, daß die Öffnung zwischen Druckbehälter und Formraum dem freien Querschnitt des Formraums entspricht, wobei die Ventilplatte in der Schließlage im Druckbehälter angeordnet ist und randseitig dessen die Öffnung begrenzenden Boden aufliegt. Aufgrund des hierdurch möglichen großen Öffnungsquerschnittes und dessen schlagartiger Freigabe durch Abklappen der Ventilplatte lassen sich der gewünschte Gasmassendurchsatz und der schnelle Druckanstieg im Formraum in besonders einfacher Weise erreichen.

Die flexible Ventilplatte kann mittels eines Rings bzw. Rahmens, der von oben auf ihren Umfangsrand wirkt und dem die - Klemmeinrichtung zugeordnet ist, in der Schließlage gehalten sein. Dieser Ring bzw. Rahmen, der gleichfalls unter Wirkung des Druckgases steht, preßt den Rand der Ventilplatte gegen den die Öffnung begrenzenden Boden des Druckbehälters. Dieser Ring oder Rahmen kenn eine reletiv geringe Masse aufweisen, so daß er auch mit geringer Antriebskraft abgehoben werden kann, um die Öffnungsbewegung der Ventilplatte einzuleiten.

In weiterer bevorzugter Ausgestaltung besitzt der Werkstoff der Ventilplatte ein diese in eine ihrer Schließlage etwa entsprechende Lage bringendes Rückstellvermögen. Die aufgrund ihrer Flexibilität während der Öffnungsbewegung in den Formraum verdrängte Ventilplatte richtet sich nach erreichtem Druckausgleich selbst auf und erreicht eine Lage, in der sie sich wiederum innerhalb des Druckbehälters befindet und mittels eines Schließantriebs, der auf den Ring bzw. Rahmen wirkt, wieder randseitig angedrückt werden kann.

Als Schließantrieb für das Verschlußorgan kann ein auf die Führungsstange wirkender Druckmittelzylinder dienen, der nach Festsetzen der Führungsstange mittels der Klemmeinrichtung zumindest zu Beginn der Öffnungsbewegung von der Führungsstange abgekoppelt ist. Danach wird die Antriebsverbindung wieder hergestellt und die Ventilplatte mittels der Führungsstange wieder in die Schließlage gebracht.

Ist die Ventilplatte aus einem flexiblen Werkstoff gebildet, so sitzt der die Ventilplatte randseitig andrückende Ring oder Rahmen an dem unteren Teil einer zweiteiligen Führungsstange, der gegenüber dem oberen Teil begrenzt axial verschieblich geführt ist. Der Ring bzw. Rahmen ist mit Federspeichern versehen, die sich am Öffnungsrand abstützen und bei der Schließbewegung vorgespannt werden, während sie nach Lösen der Klemmeinrichtung den Ring bzw. Rahmen mit dem unteren Teil der Führungsstange unter Freigabe des Ventilplattenrandes nach oben beschleunigen. Unter Wirkung des Druckgases zieht sich die Ventilplatte aus dem Spalt zwischen Ring bzw. Rahmen einerseits und dem die Öffnung begrenzenden Boden des Druckbehälters andererseits heraus und klappt in den Formraum hinein.

Weitere Einzelheiten und Vorteile der Erfindung ergeben sich aus der folgenden Beschreibung der Zeichnung, die zwei Ausführungsformen der Vorrichtung wiedergibt. In der Zeichnung zeigen:
Fig. 1 eine Ausführungsform mit einer starren Ventilplatte im Längsschnitt und
Fig. 2 einen der Fig. 1 entsprechenden Längsschnitt mit der Ausführungsform einer flexiblen Ventilplatte.

In der Zeichnung sind nur die zum Verständnis der Erfindung notwendigen Teile der Verdichtungsvorrichtung einer Gießerei-Formmaschine wiedergegeben. Es sind insbesondere nicht gezeigt der Maschinenständer, die Einrichtung zum Heben und Senken von Formkasten und Füllrahmen sowie ggfs. zum Ausstoßen der fertigen Form aus dem Formkasten. Ebensowenig sind die Einrichtungen zum Heranbringen des Modells und zum Einfüllen des Formsandes wiedergegeben, da diese Bauteile im Gießerei-Maschinenbau bekannt sind.

Auf einer Modellplatte 1 mit einem Modell 2 sitzt ein Formkasten 3 und auf diesem ein Füllrahmen 4. Oberhalb des Formraums ist ein Druckbehälter 5 - beim wiedergegebenen Ausführungsbeispiel zur Aufnahme von Druckluft - angeordnet, der über einen Anschluß 6 aus einem Druckspeicher oder - bei niedrigem Vordruck - aus dem betrieblichen Druckluftnetz gespeist wird.

Der Druckbehälter weist als Boden 7 eine ortsfeste Platte auf, die im Bereich oberhalb des Formraums rostartig mit einer Vielzahl von Schlitzen 8 versehen ist. An der Unterseite des Bodens 7 ist ein Rahmen 9 angeflanscht, an den wiederum eine Abluftleitung mit einem Ventil 10 angeschlossen ist. Der Druckbehälter 5 mit dem Rahmen 9 einerseits und die Modellplatte 1 mit Modell 2, Formkasten 3 und Füllrahmen 4 sind gegeneinander beweglich, um den Formraum mit Formstoff füllen zu können. Vor dem Verdichten werden diese beiden Baugruppen zusammen gebracht und an ihrer Trennfläche dicht zusammengepreßt.

Mit dem Boden 7 bzw. dessen die Schlitze 8 aufweisenden Bereich wirkt ein Verschlußorgan in Form einer starren Platte 11 zusammen, die gleichfalls eine Vielzahl von Schlitzen 12 besitzt. Ferner sitzt auf der Oberseite der Ventilplatte innerhalb des Bereichs der Schlitze 12, wie auch der Schlitze 8 im Boden 7, ein Dichtungsbelag 13. Wie aus der linken Hälfte der Darstellung erkennbar, sind die Schlitze 8 im Boden 7 und die Schlitze 12 in der Ventilplatte 11 so gegeneinander versetzt, daß sie sich in der Schließlage nicht überdecken.

Die Ventilplatte 11 sitzt an einer Führungsstange 14 die mittels eines auf ihr gleitenden Hubkolbens 15 aus der rechts wiedergegebenen Öffnungslage der Ventilplatte in die links gezeigte Schließlage anhebbar ist. Auf dem innerhalb des Druckbehälters 5 ortsfesten Zylinder 16 für den Hubkolben 15 sitzen Dämpfungszylinder 17, mit denen ein auf der Führungsstange 14 befestigtes Querhaupt 18 zusammenwirkt. Gegen dieses Querhaupt 18 wirkt die obere Stirnseite des Hubkolbens 15 bei seiner Aufwärtsbewegung. Ferner ist der Führungsstange 14 eine insgesamt mit 19 bezeichnete Klemmeinrichtung zugeordnet, deren eines Klemmteil 20 innerhalb eines am Boden abgestützten Gehäuses 21 axial beweglich ist und dessen anderes Klemmteil 22 an der Führungsstange sitzt. Bei den Klemmteilen kann es sich um Keile oder dgl. handeln.

Auf dem Boden 7 sitzt schließlich noch ein Tragkörper 23, der zwischen sich und dem Boden 7 einen Überströmraum 24 begrenzt. Der Tragkörper weist umfangseitig koaxial verlaufende Schlitze 25 auf, die außenseitig von einem drehbaren Ring 26, der wiederum Schlitze 27 aufweist, übergriffen sind.

Nachfolgend ist die funktionsweise der Vorrichtung beschrieben:

In der in Fig. 1 wiedergegebenen Schließlage des Ventils, in der auch die Schlitze 25 des Tragkörpers 23 von dem Ring 26 verschlossen sind, wird der Druckbehälter 5 über den Anschluß 6 mit Druckgas gefüllt. Die Klemmeinrichtung 19 befindet sich in der Klemmlage, so daß also die Ventilplatte 11 dicht gegen den Boden 7 angepreßt ist. Formkasten 3 und Füllrahmen 4 sind mit Formsand lose gefüllt. Zum Einleiten des Öffnungshubs wird zunächst der Ring 26 so verdreht, daß dessen Schlitze 27 mit den Schlitzen 25 des Tragkörpers 23 in Deckungslage kommen (s. rechte Hälfte der Darstellung), so daß das Druckgas in den Überströmraum 24 gelangen kann. Nachfolgend wird ein mechanischer Sicherheitsriegel 25 ausgefahren und der Hubkolben 15 bei blockierter Klemmeinrichtung 19 abgesenkt, wobei er auf der Führungsstange 14 nach unten gleitet. Anschließend wird die Klemmeinrichtung 19 hydraulisch gelöst und damit werden die Führungsstange 14 und die Ventilplatte 11 freigegeben. Das über die Schlitze 5 auf der Ventilplatte 11 anstehende Druckgas beschleunigt diese schlagartig nach unten, so daß das Druckgas über die Schlitze 12 und über den randseitigen Bereich in den Formraum entspannen kann. Während des Öffnungshubs wird die Führungsstange 14 bei Aufprall des Querhauptes 15 auf die Dämpfer 17 abgebremst. Die Ventilplatte erreicht die in der rechten Darstellung wiedergegebene Lage. Währenddessen wird der Formsand beschleunigt und zugleich auf Modellplatte 1 und Modell 2 abgebremst und dabei verdichtet. Nach Abschluß des Öffnungshubs wird zur Absicherung der Ring 26 wieder verdreht, so daß ein erneuter Füllvorgang einsetzen kann, ohne daß das Druckgas überströmen kann. Mittels des Ringes 26 läßt sich im übrigen der Gasmassendurchsatz voreinstellen und dadurch die Formhärte bestimmen. Mittels des Hubkolbens 15 wird dann über das Querhaupt 15 die Führungsstange 24 mit der Ventilplatte 11 wieder angehoben und in der Schließlage (linke Hälfte der Darstellung) mittels der Klemmeinrichtung festgesetzt. Der Sicherungsriegel 25 wird eingefahren. Während dieses Ablaufs wird das im Formraum noch vorhandene Druckgas über das Ventil 10 abgeblasen.

Bei der Ausführungsform gemäß Fig. 2 ist der Boden 7 des Druckbehalters 5 mit einer etwa der lichten Weite des Füllrahmens entsprechenden, also rechteckigen oder mit einer größtmöglichen kreisförmigen Öffnung 29 versehen. Diese Öffnung 29 wird von einer flexiblen Ventilplatte 30 übergriffen, die in ihrem Zentrum an dem unteren Teil 14' der hier zweiteiligen Führungsstange 14 eingespannt ist. In der Schließlage verläuft die Ventilplatte 30 etwa horizontal und ist mit ihrem Rand 31 mittels eines Rings bzw. Rahmens 32 dichtend an den die Öffnung begrenzenden Boden 7 des Druckbehälters 5 gepreßt. Auch der Ring bzw. Rahmen 32 sitzt an den unteren Teil 14' der Führungsstange 14 und ist mit dieser axial verschieblich, wobei der Axialhub durch Dämpfer 33, die am oberen Teil 14" der Führungsstange 14 befestigt sind, begrenzt ist. Ferner ist der Führungsstange eine Klemmeinrichtung 19, ähnlich der Fig. 1, zugeordnet. Schließlich besitzt die Führungsstange 14 einen Hubantrieb 34, der die gleiche funktion hat wie der Hubkolben 15 gemäß Fig. 1. Dem Ring bzw. Rahmen 32 sind umfangsseitig mehrere Federspeicher 35 zugeordnet, die beim Andrücken des Rings 32 an den Ventilplattenrand 31 bzw. den Boden 7 vorgespannt werden. Sie weisen zu diesem Zweck einen nach unten reichenden, auf die Feder wirkenden Bolzen 36 auf, der sich auf dem Boden 7 des Druckbehälters 5 abstützt.

Bei der in Fig. 2 links wiedergegebenen Schließlage befindet sich das Teil 14' der Führungsstange 14 in ihrer unteren Stellung. Die Ventilplatte 30 ist im Bereich ihres Randes 31 nnittels des Rings 32 dicht an den Boden 7 angepreßt. Die Federspeicher 35 sind vorgespannt. Die Führungsstange 14 ist mittels der Klemmeinrichtung 19 festgesetzt.

Zur Einleitung der Öffnungsbewegung werden zunächst die Klemmeinrichtung und dadurch die Federspeicher 35 freigegeben, so daß der Ring bzw. Rahmen 32 schlagartig nach oben abhebt und gegen die Dämpfer 33 anläuft. Zugleich wird die gesamte Führungsstange 14 mittels des Hubantriebs 34 angehoben. Unter Wirkung des auf der Ventilplatte 30 anstehenden Druckgases kann sich diese zwischen Ring 32 und Boden 7 herausziehen. Sie wird dann durch das Druckgas zur Mitte und nach unten hin in die in Fig. 2 rechtswiedergegebene Lage verdrängt, so daß der größte Teil des Öffnungsquerschnittes freigegeben wird. Während dieses Öffnungsvorgangs wird der Formsand im Formkasten 3 und Füllrahmen 4 verdichtet. Sobald vollständiger Druckausgleich stattgefunden hat, richtet sich die Ventilplatte wieder auf und gelangt aufgrund ihres Rückstellvermögens zur Anlage an den Ring 32 (s. obere Stellung der Ventilplatte in der rechten Darstellung der Fig. 2). Anschließend fährt die Führungsstange 14 zusammen mit dem Ring 32 nach unten, bis die Bolzen 36 der Federspeicher 35 auf den Boden 7 treffen und dabei vorgespannt werden. Schließlich klemmt der Ring 32 wiederum den Rand 31 der Ventilplatte 30 gegen den Boden 7 dicht an. Der obere Teil 14" der Führungsstange wird mittels des Hubantriebs wieder etwas angehoben, so daß der Ring bzw. Rahmen 32 wieder das notwendige Spiel gegenüber den Dämpfern 33 hat.

## Patentansprüche

1. Vorrichtung zum Verdichten von Gießerei-Formstoff mittels Druckgas, bestehend aus einem einen Vordruckraum bildenden Druckbehälter (5) für das Druckgas, einem darunter angeordneten Formraum aus Formkasten (3) mit Füllrahmen (4) und einer den Formkasten unten abschließenden Modellplatte (1) mit Modell (2), auf das der Formstoff vor der Verdichtung lose aufgeschüttet wird, und einem zwischen dem Druckbehälter (5) und dem Formraum angeordneten Ventil, dessen Verschlußorgan (11, 30) den Öffnungsquerschnitt des Ventils vorwiegend unter Wirkung des Drucks im Druckbehälter (5) schlagartig freigibt und seine Öffnungsbewegung zumindest weitgehend in den Formraum (3,4) hineingerichtet ist, dadurch gekennzeichnet, daß das Verschlußorgan (11, 30) innerhalb des Druckbehälters (5) geführt an einer zentralen Führungsstange (14) angeordnet ist, mittels derer es aus der Öffnungslage in die Schließlage bringbar ist und die mittels einer sie fixierenden Klemmeinrichtung (19) in der Schließlage des Verschlußorgans festsetzbar ist.

2. Vorrichtung nach Anspruch 1 dadurch gekennzeichnet, daß das Verschlußorgan eine mit einer Vielzahl von Öffnungen, vorzugsweise Schlitzen (12) versehene Ventilplatte (11) ist, die mit einer oberhalb von ihr und zwischen Druckbehälter (5) und Formraum (3,4) angeordneten ortsfesten Platte (7) mit einer Vielzahl von Öffnungen (8) zusammenwirkt, wobei die Öffnungen (12, 8) von Ventilplatte (11) und ortsfester Platte (7) zur Bildung eines dichten Verschlusses gegeneinander versetzt sind und daß die Ventilplatte (11) in der Schließlage mittels der Klemmeinrichtung (19) fixiert und nach Lösen der Klemmeinrichtung (19) mittels des Druckgases in den Formraum (3,4) beschleunigbar ist.

3. Vorrichtung nach Anspruch 2 dadurch gekennzeichnet, daß die Ventilplatte (11) einen dem rechteckigen Querschnitt des Formraumes (3,4) angepaßten rechteckigen Querschnitt aufweist.

4. Vorrichtung nach Anspruch 2 oder 3, dadurch gekennzeichnet, daß die Ventilplatte (11) oder die ortsfeste Platte (7) auf den einander zugekehrten Flächen mit einem sämtliche Öffnungen (8,12) umgebenden Dichtungsbelag (13) versehen ist.

5. Vorrichtung nach Anspruch 1, dadurch gekennzeichnet, daß das Verschlußorgan als dünne Ventilplatte (30) aus einem flexiblen Werkstoff ausgebildet ist, die eine Öffnung (29) zwischen Druckbehälter (5) und Formraum (3, 4) überdeckt, in der Schließlage randseitig dicht fixiert ist und nach Lösen der Klemmeinrichtung (19, 32) unter Wirkung des Druckgases zur Mitte hin und nach unten in den Formraum (3, 4) verdrängt wird.

6. Vorrichtung nach Anspruch 5, dadurch gekennzeichnet, daß die Öffnung (29) zwischen Druckbehälter (5) und Formraum (3, 4) dem freien Querschnitt des Formraums entspricht, die Ventilplatte (30) in der Schließlege im Druckbehälter (5) angeordnet ist und randseitig dessen die Öffnung begrenzenden Boden (7) aufliegt.

7. Vorrichtung nach Anspruch 5 oder 6, dadurch gekennzeichnet, daß die flexible Ventilplatte (30) mittels eines Rings bzw. Rahmens (32), der von oben auf ihren Umfangsrand wirkt und dem die Klemmeinrichtung (19) zugeordnet ist, in der Schließlage gehalten ist.

8. Vorrichtung nach einem der Ansprüche 5 - 7, dadurch gekennzeichnet, daß der Werkstoff der Ventilplatte (30) ein diese in eine ihrer Schließlage etwa entsprechende Lage bringendes Rückstellvermögen besitzt.

9. Vorrichtung nach einem der Ansprüche 1 - 8, dadurch gekennzeichnet, daß als Schließantrieb ein auf die Führungsstange (14) wirkender Druckmittelzylinder (15, 16 bzw. 34) dient, der nach Festsetzen der Führungsstenge (14) mittels der Klemmeinrichtung (19) zumindest zu Beginn der Öffnungsbewegung von der Führungsstange (14) abgekoppelt ist.

10. Vorrichtung nach einem der Ansprüche 5 - 9, dadurch gekennzeichnet, daß der die Ventilplatte (30) randseitig andrückende Ring oder Rahmen (32) an dem unteren Teil (14') der zweiteilig ausgebildeten Führungsstange (14), der gegenüber dem oberen Teil (14") begrenzt axial verschieblich geführt ist, sitzt und mit Federspeichern (35) versehen ist, die sich am Öffnungsrand des Bodens (7) abstützen und bei der Schließbewegung vorgespannt werden, während sie nach Lösen der Klemmeinrichtung (19) den Ring bzw. Rahmen (82) mit dem unteren Teil (14') unter Freigabe des Ventilplattenrandes (31) nach oben beschleunigen.

## Claims

Apparatus for compacting foundry moulding material, by means of compressed gas, consisting of a pressure vessel (5) for the compressed gas, forming a pre-compression chamber, a moulding champer situated thereunder and formed by moulding box (3) with filling frame (4) and a pattern plate 1 constituting the lower termination of the moulding box and having a pattern (2) onto which the moulding material is loosely heaped prior to the compacting, and a valve which is situated between the pressure vessel (5) and the moulding chamber and of which the closure device (11), (30) suddenly releases the cross section of the opening of the valve, mainly under the effect of the pressure in the pressure vessel (5), its opening movement being at least mainly directed into the moulding chamber (3) (4), characterized by the fact that the closure device (11) (30) is situated inside the pressure vessel (5), on a central guide rod (14) by means of which it can be transferred from the open to the closed position and which, by means of a clamping device (19) which secures it, can be locked in position when the closure device has been closed.

2. Apparatus in accordance with Claim 1, characterized by the fact that the closure device consists of a valve plate (11) which is provided with a number of apertures, preferably in the form of slits (12), and which interacts with a fixed plate (7) situated above it and between the pressure vessel (5) and the moulding chamber (3), (4) and having a number of apertures (8), while the apertures (12), (8), of the valve plates (17) and the fixed plate (7) are staggered in respect of one another in order to form a tight closure, the valve plate (11) being fixed in the closed position by means of the clamping device (19) and capable of being accelerated into the moulding chamber (3) (4), by means of the compressed gas after the clamping device (19) has been released.

3. Apparatus in accordance with Claim 2, characterized by the fact that the valve plate (11) has a rectangular cross section adapted to the rectangular cross section of the moulding chamber (3) (4).

4. Apparatus in accordance with Claim 2 or 3, characterized by the fact that the valve plate (11) or the fixed plate 7 is provided, on the surfaces facing towards one another, with a sealing coating 13 surrounding all the apertures (8), (12).

5. Apparatus in accordance with Claim 1, characterized by the fact that the closure device takes the form of a thin valve plate (30) of a flexible material which covers an aperture between the pressure vessel (5) and the mould chamber (3) (4), and the edges of which are tightly fixed in the closed position and which, after the release of the clamping device (19), (32) is displaced towards the middle and then downwards into the moulding chamber (3) (4), by the force of the compressed gas.

6. Apparatus in accordance with Claim 5, characterized by the fact that the aperture (29) between the pressure vessel (5) and the moulding chamber (3) (4) corresponds to the free cross section of the moulding chamber, the valve plate (30) being situated in the pressure vessel (5) when in the closed position and resting by its edges on its base (7), which delimit the aperture.

7. Apparatus in accordance with Claim 5 or 6, characterized by the fact that the flexible valve plate (30) is held in the closed position by means of a ring or frame (32) which acts from above on its peripheral edge and with which the clamping device (19) is associated.

8. Apparatus in accordance with one of the Claims 5 - 7, characterized by the fact that the material of the valve plate (30) has a restoring force which moves it into a position approximately corresponding to its closed position.

9. Apparatus in accordance with one of the Claims 1 - 8, characterized by the fact that the closure drive consists of a pressure medium cylinder (15), (16), (34), which acts on the guide rode (14) has been fixed into position by the clamping position (19), is disconnected from the guide rod (14), at least at the beginning of the opening movement.

10. Apparatus in accordance with one of the Claims 5 - 9, characterized by the fact that the ring or frame (32) pressing on the edge of the valve plate (30) is situated on the lower part (14) of the guide rod (14) made in two parts, the said lower part being to a limited extent movable in the axial direction in respect of the upper part (14"), and is provided with spring accumlators (35) which rest on the edge of the aperture of the base (7) and which are prestressed in the closing movement, while after the release of the clamping device (19) they accelerate the ring or frame (32) upwards with the lower part (14'), the edge (31) of the valve plate being released in the process.

## Revendications

1. Dispositif pour compacter du matériau de moulage de fonderie par application d'un gaz de compression, composé d'un réservoir sous pression (5) pour le gaz de compression constituant une chambre de précompression, d'un volume de moulage disposé en dessous de celle-ci et comprenant un châssis de moule (3) avec hausse (4) et une plaque-modèle (1) avec modèle (2) qui assure la fermeture inférieure du châssis de moule et sur laquelle le matériau de moulage est versé en vrac avant le compactage, et d'une vanne placée entre le réservoir sous pression (5) et le volume de moulage, dont l'organe d'obturation (11, 30) libère brusquement la section d'ouverture de la vanne, à savoir essentiellement sous l'action de la pression à l'intérieur du réservoir sous pression (5) et dont le mouvement d'ouverture est dirigé, du moins dans une large mesure, vers l'intérieur du volume de moulage (3, 4), caractérisé en ce que l'organe d'obturation (11, 30) est disposé à l'intérieur du réservoir sous pression (5) et guidé sur une barre conductrice centrale (14) à l'aide de laquelle il peut être amené de la position d'ouverture dans la position de fermeture et qui peut être bloquée dans la position de fermeture de l'organe d'obturation au moyen d'un dispositif de serrage (19) qui assure sa fixation.

2. Dispositif selon la revendication 1, caractérisé en ce que l'organe d'obturation est constitué par un plateau de vanne (11) muni d'une multiplicité d'ouvertures, de préférence des fentes (12), lequel coopère avec une plaque fixe (7) munie d'une multiplicité d'ouvertures (8) et disposée au-dessus dudit plateau et entre le réservoir sous pression (5) et le volume de moulage (3, 4), les ouvertures (12, 8) du plateau de vanne (11) et de la plaque fixe (7) étant décalées les unes par rapport aux autres pour obtenir une obturation étanche, et que le plateau de vanne (11) est bloqué dans la position de fermeture au moyen du dispositif de serrage (19) et peut, après le déblocage du dispositif de serrage (19), être accéléré par le gaz de compression en direction du volume de moulage (3,4).

3. Dispositif selon la revendication 2, caractérisé en ce que le plateau de vanne (11) présente une section rectangulaire adaptée à la section rectangulaire du volume de moulage (3, 4).

4. Dispositif selon l'une des revendications 2 ou 3, caractérisé en ce que le plateau de vanne (11) ou la plaque fixe (7) est pourvu, sur les faces dirigées l'une vers l'autre, d'une garniture d'étanchéité (13) qui entoure la totalité des ouvertures (8, 12).

5. Dispositif selon la revendication 1, caractérisé en ce que l'organe d'obturation est réalisé sous la forme d'un mince plateau de vanne (30) à partir d'un matériau flexible lequel recouvre une ouverture (29) entre le réservoir sous pression (5) et le volume de moulage (3,4), dont les bords sont immobilisés de manière étanche dans la position de fermeture et qui, après le déblocage du dispositif de serrage (19, 32), est déplacé, sous l'action du gaz de compression, vers le centre et vers le bas dans le volume de moulage (3,4).

6. Dispositif selon la revendication 5, caractérisé en ce que l'ouverture (29) entre le réservoir sous pression (5) et le volume de moulage (3,4) correspond à la section libre du volume de moulage, que le plateau de vanne (30) est disposé, dans la position de fermeture, à l'intérieur du réservoir sous pression (5) et qu'il est appliqué par le bord contre le fond (7) de celui-ci qui délimite l'ouverture.

7. Dispositif selon l'une des revendications 5 ou 6, caractérisé en ce que le plateau de vanne flexible (30) est maintenu dans la position de fermeture au moyen d'un anneau ou cadre (32) qui agit par le haut sur son bord périphérique et auquel est associé le dispositif de serrage (19).

8. Dispositif selon l'une quelconque des revendications 5 à 7, caractérisé en ce que le matériau du plateau de vanne (30) présente une force de rappel capable de le ramener dans une position qui correspond approximativement à sa position de fermeture.

9. Dispositif selon l'une quelconque des revendications 1 à 8, caractérisé en ce qu'il comprend comme commande de fermeture un cylindre hydraulique (15, 16 voire 34) agissant sur la barre conductrice (14) qui, après l'immobilisation de la barre conductrice (14) au moyen du dispositif de serrage (19), est découplé de ladite barre conductrice (14) au moins au début du mouvement d'ouverture.

10. Dispositif selon l'une quelconque des revendications 5 à 9, caractérisé en ce que l'anneau ou le cadre (32) assurant l'application du bord du plateau de vanne (30) est monté sur la partie inférieure (14') de la barre conductrice (14) composée de deux éléments laquelle est guidée axialement de façon à pouvoir être déplacée d'une quantité limitée par rapport à la partie supérieure (14") de ladite barre conductrice, et qu'il est muni de ressorts accumulateurs (35) qui s'appuient sur le bord de l'ouverture du fond (7) et subissent une précontrainte lors du mouvement de fermeture, tandis qu'ils déclenchent, après le déblocage du dispositif de serrage (19), l'accélération vers le haut de l'anneau ou du cadre (32) avec la partie inférieure (14'), avec libération du bord (31) du plateau de vanne.
